# EUROPÄISCHE PATENTSCHRIFT

(11) **EP 0 423 292 B1**
(45) Veröffentlichungstag und Bekanntmachung des Hinweises auf die Patenterteilung: **22.12.1993**
(21) Anmeldenummer: 90906944.5
(22) Anmeldetag: 27.04.1990
(51) Int. Cl.: B65H 27/00, B65H 23/025, D06B 23/02

(54) **PROFILLEISTE FÜR EINE WARENBAHN-AUSBREITWALZE**
PROFILED ROD FOR A WEB-SPREADING ROLLER
BARRE PROFILEE POUR ROULEAU ELARGISSEUR DE NAPPE DE TISSU

(30) Priorität: 05.05.1989 DE 3914766; 15.03.1990 DE 4008220
(43) Veröffentlichungstag der Anmeldung: 24.04.1991
(73) Patentinhaber: Erhardt & Leimer GmbH, D-86136 Augsburg (DE)
(72) Erfinder: SCHMIDT, Heinrich, D-8901 Stadtbergen (DE); LORENZ, Otto, D-8902 Neusä (DE); GEYER, Werner, D-8900 Augsburg (DE)
(74) Vertreter: Sasse, Volker, Dipl.-Ing.
(86) Internationale Anmeldenummer: EP9000685
(87) Internationale Veröffentlichungsnummer: WO9013503

(56) Entgegenhaltungen:
- DE-A- 2 400 741
- DE-A- 2 825 320
- DE-C- 3 518 568
- US-A- 4 449 659

## Beschreibung

Die Erfindung betrifft eine Profilleiste der im Oberbegriff des Patentanspruchs 1 angegebenen Art.

Eine aus der DE-OS 24 00 741 bekannte Profilleiste dieser Art besteht aus einem Lamellenkörper aus Aluminium, der mit einer elastomeren Oberflächenschicht versehen ist. Die Herstellung der beiden Teile der Profilleiste ist aufwendig. Das Anbringen der Oberflächenschicht erfordert außerordentliche Sorgfalt und ist deshalb zeitaufwendig. Ein Erneuern der Oberflächenschicht läßt sich kaum durchführen, so daß eine verschlissene Profilleiste durch eine neue ersetzt werden muß. Die Oberflächenschicht neigt insbesondere in den Randbereichen zum Ablösen unter den durch die Warenbahn ausgeübten Kräften.

Es ist ferner aus der Praxis eine Profilleiste bekannt, die aus einer C-förmigen Metallschiene mit klauenförmig eingebogenen Halteschenkeln und einer auf den geraden Rücken aufgeklebten Auflage besteht. Die Auflage ist ein Kunststoff-Haftbeleg in Form eines einseitig klebenden Klebestreifens. Die Ränder der Auflage müssen in einem Abstand von den Rändern des Rückens enden, weil dort die Klebekraft nicht ausreicht und sich die Auflage ablösen kann. Die zur Kraftübertragung auf die Warenbahn nutzbare Fläche ist beschränkt; die Haltbarkeit der Auflage läßt zu wünschen übrig, weil die Zentrifugalkraft an der Auflage arbeitet. Das Anbringen oder Austauschen der Auflage zu Reparaturzwecken ist mühsam. Oftmals wird zusätzlich Klebstoff benutzt, um die Klebekraft der Auflage zu erhöhen.

Es ist ferner aus der DE-C-3 518 568 ein Profilbandabschnitt aus einem elastischen Material bekannt, der nur annähernd wie eine Profilleiste arbeitet, denn der Bandabschnitt ist elastisch und bietet die seitliche Versetzung durch die Dehnung des Bandabschnitts. Im übrigen greift der C-förmig ausgebildete Profilabschnitt um die Seitenränder eines Querstegs. Die Oberseite des Bandabschnitts ist zur besseren Haftung aufgerauht oder mit einer rutschfesten Beschichtung versehen.

Der Erfindung liegt die Aufgabe zugrunde, eine Profilleiste der eingangs genannten Art zu schaffen, die trotz der groben Arbeitsbedingungen beim Ausbreiten von Warenbahnen haltbar ist und sich durch eine kostengünstige Herstellung und eine leichte Montage bzw. Reparaturmöglichkeit auszeichnet.

Die gestellte Aufgabe wird erfindungsgemäß durch die im kennzeichnenden Teil des Patentanspruchs 1 angegebenen Merkmale gelöst.

Da bei dieser Ausbildung die Auflage unter Vermittlung des Zwischenträgers am für die Halterung verantwortlichen Grundkörper angebracht ist, läßt sich der Zwischenträger aus einem eine sehr feste Verbindung mit der Auflage eingehenden Material herstellen. Die Auflage kann sich deshalb vom Zwischenträger unter den von der Warenbahn ausgeübten Kräften nicht mehr ablösen. Die Auflage kann sich ferner über die gesamte lösbare Breite des Zwischenträgers erstrecken. Der Zwischenträger kann zusammen mit der Auflage ein vorgefertigtes Bauelement sein, das kostengünstig praktisch endlos hergestellt, dann auf die jeweils benötigte Länge abgelängt und nach Bedarf auf den Grundkörper aufgeschoben wird. Der Klammergriff des Zwischenträgers auf dem Grundkörper reicht aus, den Fliehkraften einerseits und den Kräften der Warenbahn andererseits zuverlässig zu widerstehen. Der Klammergriff hält den Zwischenträger mit der Auflage beim Arbeiten der Warenbahn-Ausbreitwalze auch in Längsrichtung sicher auf dem Grundkörper. Die Vorspannung wird so bemessen, daß das Aufziehen des Zwischenträgers einfach möglich ist, wie auch sein rasches Abziehen zu Reparaturzwecken. Aufgrund der einfachen, kostengünstigen Herstellbarkeit des Zwischenträgers mit seiner Auflage kann dieser bei verschlissener Auflage weggeworfen und durch einen neuen Abschnitt ersetzt werden. Günstig ist dabei, daß wegen des Klammergriffes keine Rücksicht auf die Materialpaarung zwischen dem Zwischenträger und dem Grundkörper genommen zu werden braucht, so daß das Material des Zwischenträgers im Hinblick auf die kostengünstige Herstellung und gute Verbindung mit der Auflage, des Grundkörpers hingegen hinsichtlich der Gestaltfestigkeit, der Gleiteigenschaften und seiner Korrosionsfestigkeit, jeweils im Betrieb frei wählbar ist.

Der gleichzeitig einen Kraftschluß und einen Formschluß gewährleistende Klammergriff des Zwischenträgers auf dem Grundkörper stellt gemäß Anspruch 2 sicher, daß sich der Zwischenträger mit der Auflage unter den Fliehkräften und auch den Kräften der Warenbahn nicht mehr vom Grundkörper lösen läßt, daß aber andererseits der Zwischenträger zur Montage und Reparatur durch Auswechseln vom Grundkörper abgezogen werden kann. Der Kraftschluß des Klammergriffs wirkt vorwiegend in Längsrichtung des Grundkörpers und verhindert, daß beim Ausbreiten der Warenbahn die in Längsrichtung der Profilleiste auftretenden Reaktionskräfte den Zwischenträger auf dem Grundkörper verschieben. Der Klammergriff erspart zusätzliche Sicherungsmaßnahmen zwischen den beiden Teilen.

Im Hinblick auf die einfache und kostengünstige Herstellung, die leichte Montage und die Haltbarkeit der Profilleiste sind die Maßnahmen von Anspruch 3 vorteilhaft. Insbesondere bieten die drei Werkstoffe in der kombinierten Zusammensetzung die beste Voraussetzung in der Wirkung.

Für die kostengünstige Herstellung ist ferner das Merkmal von Anspruch 4 wichtig. Solche Endlosprofilstränge, insbesondere Strangpreßprofile sind preiswert und maßgenau herstellbar, gut lagerbar und versendbar. Das Ablängen der jeweils benötigten Abschnitte erfordert keine speziellen Werkzeuge und kann auch direkt am Einsatzort der Profilleiste vorgenommen werden. Die Formgenauigkeit der modernen Strangpreßverfahren sichert zu jeder Zeit ein korrektes Zusammenpassen der Komponenten und den gewünschten festen Klammersitz, der sich nur durch willkürliches Abziehen lösen läßt.

Gemäß Anspruch 5 sind diese beiden Komponenten sogar gemeinsam in einem Strangpreßprofil hergestellt, was wegen der guten Verbindbarkeit zwischen Hart-PVC und Weich-PVC zweckmäßig ist. Denkbar ist es aber auch, die Auflage getrennt am Zwischenträger durch Aufkleben festzulegen. Auch hierbei ist es von Vorteil, daß der Zwischenträger die Haltefunktion für die Auflage übernimmt, ohne für die Formstabilität und die Gleiteigenschaft der Profilleiste im Betrieb nötig zu sein. Deshalb kann sich die Materialauswahl für den Zwischenträger nach einer einfach herstellbaren, möglichst festen und haltbaren Verbindung mit der Auflage richten.

Es hat sich als besonders vorteilhaft erwiesen, die Profilleiste gemäß Anspruch 6 auszubilden. Die Auflage wird zu einem oder mehreren Kontaktstreifen reduziert, die jeweils die Warenbahn ergreifen und in die gewünschte Lage ziehen. Der Kontaktstreifen läßt sich an seiner freien Oberseite ausschließlich im Hinblick auf eine optimale Griffigkeit zur Warenbahn auslegen. Da der Kontaktstreifen am Zwischenträger angebracht ist, der vorzugsweise aus Kunststoff besteht, unterliegt er nicht den Einschränkungen, die sich beim Verbinden elastischen Kunststoffmaterials mit einem relativ harten Material beispielsweise des metallischen Grundkörpers ergeben. Auch für kritische Warenbahn-Qualitäten läßt sich eine optimale Griffigkeit von der Profilleiste zur Warenbahn erzielen, wobei unter optimaler Griffigkeit für besonders empfindliche Warenbahnen auch eine besonders schonende aber wirkungsvolle Kraftübertragung zu verstehen ist. Weil die Oberseite des Kontaktstreifens über die Oberseite des Zwischenträgers ragt, muß die Warenbahn mit der freien Oberseite des Zwischenträgers selbst überhaupt nicht in Kontakt kommen, so daß die bislang störenden Klebstoffreste am Zwischenträger keinen störenden Einfluß mehr haben. Es wird durch die Zusatzmaßnahme des Kontaktstreifens einerseits die Griffigkeit optimiert, andererseits läßt sich die Herstellung der Profilleiste bzw. des Zwischenträgers mit dem Kontaktstreifen vereinfachen. In Drehrichtung der Ausbreitwalze hilft der Formschluß zwischen dem Kontaktstreifen und dem Zwischenträger beim Ubertragen des Drehmoments. Aber auch in Längsrichtung ist eine große Übertragungsfläche zwischen dem Kontaktstreifen und der Aufnahme gegeben, so daß auch bei sehr hoher Griffigkeit der Kontaktstreifen nicht relativ zum Zwischenträger wandert. Der Kontaktstreifen läßt sich in der Längsnut mit einem nach dem Abbinden elastisch bleibenden Kleber anbringen, was harte Kleberverschmutzungen an den freien Flächen ausschließt. Die Nut verhindert, daß überhaupt Klebstoff herausdringt. Ferner gibt der Nutrand dem eingelegten Kontaktstreifen eine gute Abstützung.

Es hat sich auch die Ausführungsform gemäß Anspruch 7 als sehr geeignet erwiesen, bei der der Kontaktstreifen mit dem Zwischenträger einstückig ausgebildet ist und die Warenbahn so weit von der freien Oberseite des Zwischenträgers abgehoben hält, daß die Warenbahn mit den anderen Komponenten nicht mehr in Kontakt gelangt. Dabei ist es günstig, dem vorstehenden Kontaktstreifen eine Oberflächenstrukturierung zukommen zu lassen. Dies könnte bei der Herstellung durch ein nachlaufendes Rändelrad erfolgen.

Ein weiterer, wichtiger Gesichtspunkt geht aus Anspruch 8 hervor. Die Strukturierung an der freien Oberseite des Kontaktstreifens erhöht die Griffigkeit zwischen der Profilleiste und der Warenbahn zusätzlich. Dabei können zwei verschiedene Aspekte realisiert werden. Bei groben und belastbaren Warenbahnen kann zusätzlich zum reinen Reibschluß ein Formschluß gewählt werden. Bei besonders empfindlichen Warenbahnqualitäten kann hingegen eine besonders schonende und trotzdem reibschlüssige Kraftübertragung vorbestimmt werden.

Im Hinblick auf die einfache und kostengünstige Herstellung ist die Ausführungsform gemäß Anspruch 9 zweckmäßig. Diese Querschnittsform läßt sich mit einfachen Formen realisieren. Mit den konvergierenden Halteschenkeln wird ein guter Sitz der Profilleiste in der Ausbreitwalze bei stets geringem Verschiebewiderstand erreicht. Der Klammergriff der Schenkel bietet einen selbstsichernden, festen Sitz, mit ausreichender Toleranz, die nicht zuletzt auch von den freibleibenden Bögen erreicht wird. Die Schenkel passen sich annähernd der Schräge der Seitenwand vom Steg an.

Eine für die Praxis besonders günstige Ausführungsform geht aus Anspruch 10 hervor. Die Stege haben annähernd prismenförmigen Querschnitt, der fertigungstechnisch sehr einfach zu beherrschen ist. Der Rücken stellt mit seiner konvexen Krümmung in Zusammenarbeit mit der geraden Unterseite der Profilleiste den gewünschten linienförmigen Auflagebereich sicher. Bei geringen Kippbewegungen, die die Profilleiste durchaus auf dem Steg ausüben kann, verlagert sich der Auflagebereich in Umfangsrichtung auf dem Rücken des Steges. Dies spielt für die wirksame Übertragung der Ausbreitkräfte auf die Warenbahn keine Rolle; im Hinblick auf die stets zu gewährleistende Leichtgängigkeit der axialen Verstellung ist dies ein wünschenswerter Effekt. Die konvergierenden Halteschenkel stützen sich unter der Fliehkraft an den konvergierenden Flanken ab, sofern die Profilleiste nicht durch den Auflagedruck der Warenbahn ohnedies in der linienförmigen Auflage auf den Rücken des Steges gedrückt wird. Die gewählte Querschnittsform ist auch in herstellungstechnischer Hinsicht günstig, die Montage und Demontage der Profilleisten gestaltet sich besonders einfach, weil diese nur in axialer Richtung aufgeschoben bzw. abgezogen zu werden brauchen.

Im Hinblick auf einen guten Sitz des Zwischenträgers am Grundkörper und die mit vertretbaren Kräften durchführbare Verschiebung des Zwischenträgers auf dem Grundkörper zum Montieren oder Reparieren der Profilleiste ist das Merkmal von Anspruch 11 vorteilhaft. Beim Aufschieben des Zwischenträgers wird die Stärke der Konvergenz seiner Klammerschenkel durch elastische Verformung an die Konvergenz der Halteschenkel des Grundkörpers angepaßt und gleichzeitig die erwünschte Anpassung erreicht.

Anhand der Zeichnung wird eine beispielhafte Ausführungsform der Erfindung erläutert.

Es zeigt:
- Fig. 1: einen Querschnitt durch eine Profilleiste einer Warenbahn-Ausbreitwalze in betriebsbereitem Zustand,
- Fig. 2: eine Draufsicht auf eine Profilleiste in abgenommenem Zustand,
- Fig. 3: eine perspektive Ansicht einer Ausführungsform einer Profilleiste ohne Grundkörper,
- Fig. 4: eine perspektive Ansicht einer anderen Ausführungsform einer Profilleiste und
- Fig. 5: eine weitere Variante einer Profilleiste ohne Grundkörper in perspektiver Ansicht.

Eine Profilleiste 1 sitzt auf einem im Querschnitt etwa trapezförmigen, hinterschnittenen Steg 2 eines Stützringes 3 einer Warenbahn-Ausbreitwalze (nicht gezeigt). Die Profilleiste 1 hat in einer Draufsicht die in Fig. 2 angedeutete Form. Der Mantel der Ausbreitwalze wird von einer Vielzahl dicht nebeneinanderliegender Profilleisten 1 gebildet, die sich im Mittelbereich der Ausbreitwalze mit fingerartigen Endteilen 27 überlappen und bei jedem Umlauf der Ausbreitwalze abwechselnd in axialer Richtung auseinandergezogen und wieder zusammengeschoben werden. Die Warenbahn 29 auf der Ausbreitwalze wird dadurch ausgebreitet. Dies ist ein übliches Prinzip. Üblicherweise sind in der Ausbreitwalze mehrere Stützringe 3 in Achsrichtung mit fluchtenden Stegen 2 hintereinandergesetzt, um die Profilleisten 1 zu führen.

Die Profilleiste 1 besteht aus einem im Querschnitt annähernd C-förmigen Grundkörper 4, ferner aus einem auf den Grundkörper 4 in Längsrichtung aufgeschobenen Zwischenträger 5 mit annähernd dem gleichen, nur etwas breiteren Querschnitt wie der Grundkörper 4, und einer auf einer Außenseite 13 des Zwischenträgers 4 angebrachten, reibungsaktiven und elastischen Auflage 6.

Der Grundkörper 4 besteht z.B. aus Nirosta-Stahl und ist ein abgelängter Abschnitt eines Endlosprofilstranges, zweckmäßigerweise eines Strangpreßprofils. Er besitzt im Querschnitt einen ebenen, geraden Rückenteil 9, von dem über beidseitige Bögen 8 konvergierende, gerade Halteschenkel 7 abstreben. Der zwischen jedem Halteschenkel 7 und dem Rückenteil 9 eingeschlossene Winkel liegt bei der gezeigten Ausführungsform etwa bei 57°.

Der Zwischenträger 5 besteht z.B. aus einem Abschnitt eines endlosen Strangpreßprofils aus Hart-PVC. Er besitzt im Querschnitt einen geraden Quersteg 12, von dem über Bögen 11 konvergierende Klammerschenkel 10 abstreben. Die Klammerschenkel 10 werden mit Vorspannung an die Halteschenkel 7 von außen angepreßt. Die strichlierte Linie 25 deutet an, daß der Klammerschenkel 10 bei abgezogenem Zwischenträger 5 mit dem Quersteg 12 einen Winkel β einschließt, der kleiner ist als der Winkel α. Die größte Breite des Zwischenträgers 5 ist mit B angedeutet. Die Auflage 6 hat eine mit einem Bogen konvex gekrümmte Oberseite 14, wobei der Krümmungsradius zweckmäßigerweise als Mittelpunkt die Achse der nicht-gezeigten Ausbreitwalze hat. An beiden Rändern endet die Auflage 6 unmittelbar vor der größten Breite B des Zwischenträgers 5 mit sich keilförmig verjüngenden Randlippen 15. Die Randlippen 15 sind außen im Bereich 16 abgeflacht. Zwischen jedem Bogen 11 des Zwischenträgers 5 und dem benachbarten Bogen 8 des Grundkörpers 4 verbleibt ein sichelförmiger Freiraum 17, der einen sicheren Klammersitz des Zwischenträgers 5 auf den Grundkörper 4 gewährleistet. Der Zwischenträger 5 besitzt dadurch nur eine Linienberührung mit dem haltenden Steg 2.

Die Auflage 6 kann mit dem Zwischenträger 5 in einem Stück gefertigt, z.B. stranggepreßt sein. Die Auflage 6 besteht zweckmäßigerweise aus Weich-PVC mit einer Shorehärte von annähernd 60°. Es ist aber auch denkbar, die Auflage 6 auf den Zwischenträger 5 aufzukleben. Da Hart-PVC und Weich-PVC sehr fest miteinander verbindbar sind, ist eine hohe Ablösefestigkeit für die Auflage 6 gegeben. Die Verbindungszone zwischen der Auflage 6 und dem Zwischenträger 5 ist mit 24 angedeutet.

Der Steg 2 des Stützringes 3 hat einen um die nicht gezeigte Achse der Ausbreitwalze mit einem Kreisbogen konvex gekrümmten Rücken 18, auf dem der Grundkörper 4 mit Linienkontakt 19 anliegt, so daß zwischen den Schultern 22 im Querschnitt des Stegs 2 und dem Grundkörper 4 freie Räume 23 entstehen. Zwischen den Innenseiten der Halteschenkel 7 und den Seitenwänden 20 des Stegs 2 sind in dieser Lage enge Spalten s freigehalten. An die Seitenwände 20 schließt sich eine Ausnehmung 21 an, die zur benachbarten, nicht-gezeigten Seitenwand 20 des nächsten Stegs 2 führt. Durch diese Ausgestaltung lassen sich die Profilleisten 1 sehr dicht aneinandersetzen, so daß sie sich im Betrieb gegebenenfalls sogar mit ihren Bögen 11 berühren. In Fig. 2 ist mit 26 angedeutet, wie jede Profilleiste 1 mit einem Axial-Verschiebeantrieb gekuppelt wird.

Der mit der Auflage 6 verbundene Zwischenträger 5 ist in Längsrichtung des Grundkörpers 4 auf diesen aufgeschoben, so daß er mit einem Klammergriff an den Halteschenkeln 7 und dem Rücken 28 des Grundkörpers 4 festgelegt ist. Dieser Klammergriff verhindert, daß unter Zentrifugalkräften der Zwischenträger 5 vom Grundkörper 4 zu weit abhebt. Ferner bewirkt der Klammergriff einen Halt des Zwischenträgers 5 in Längsrichtung der Profilleiste I, der die einwandfreie Übertragung der Ausbreitkräfte auf die Warenbahn 29 sicherstellt. Der Klammergriff gestattet es jedoch, den Zwischenträger 5 mit der Auflage 6 mit vertretbarem Kraftaufwand aufzuschieben und zum Austauschen wieder abzuziehen. Der Zwischenträger 5 ist mit der Auflage 6 zweckmäßigerweise von einem endlosen Strangpreßprofil in der gerade benötigten Länge abgeschnitten.

Selbst wenn die Profilleiste 1 unter dem Druck der Warenbahn auf dem Steg 2 kippt, wird im wesentlichen eine Dreipunktauflage beibehalten, die das leichtgängige Verschieben der Profilleiste 1 ermöglicht.

Der Figur 3 ist eine Profilleiste 1 ohne Grundkörper 4 zu entnehmen. Auf dem Rücken bzw. Quersteg 12 des Zwischenträgers 5 ist eine Auflage aus elastischem Kunststoffmaterial mit einer bombierten Oberseite durch Kleben angebracht, die bis zu den seitlichen Schultern 32 des Zwischenträgers 5 reicht. Bei dieser Ausführungsform ist in der Kunststoffauflage 6 eine einzige breite Längsnut 30 eingeformt, in die ein Kontaktstreifen K eingeklebt ist. Die Stärke s des Kontaktstreifens K ist so gewählt, daß die mit 33 bezeichneten Längsränder des Kontaktstreifens K geringfügig über die Auflage 6 überstehen.

Wie die Figur 4 zeigt, sind die Längsnuten 30 bereits in dem Zwischenträger 5 eingeformt und so angeordnet, daß der Abstand zwischen den Nuten 30 ungefähr der Nutenbreite B entspricht. In jeder Längsnut 30 ist ein Kontaktstreifen K aus weichelastischem Material eingelegt und mit Klebstoff befestigt. Man erspart sich bei dieser Ausführung die elastische Auflage 6 gemäß Figur 1 und ersetzt diese durch die eingelegten Kontaktstreifen K. Die Seitenränder 35 der Kontaktstreifen K stützen sich an den Nutenrändern 36 ab. Der Klebstoff braucht somit nur mittig unter dem Kontaktstreifen K vorgesehen werden, so daß er an den Seitenrändern nicht herausquillt. Die freien Oberseiten 14 der Kontaktstreifen K ragen aus der Oberfläche des Zwischenträgers 5 hervor und sie sind im Hinblick auf eine optimale Griffigkeit für die Warenbahn 29 ausgelegt, z.B. profiliert oder klebrig gestaltet oder mit einer Textilstrukturierung versehen. Zweckmäßigerweise können die Kontaktstreifen K aus einem Trägermaterial mit einer oberseitigen Mohairschicht bestehen. Der Zwischenkörper 5 sitzt mit seinen Klammerschenkeln 10 auf dem Grundkörper 4 und überfaßt dabei den Rückenteil 9 und dessen Halteschenkel 7.

Bei der Ausführungsform gemäß Figur 5 sind die Kontaktstreifen K einstückig mit dem Zwischenträger 5 beispielsweise durch Extrudieren ausgebildet. Die freie Oberseite der Kontaktstreifen kann wiederum profiliert oder klebrig oder mit einer Textilstruktur versehen sein. Zwischen den beiden Kontaktstreifen K liegt ein Zwischenraum 34, dessen Breite annähernd der Kontaktstreifenbreite B entspricht. Die freien Oberseiten 14 der beiden Kontaktstreifen K sind entweder eben und dachförmig zueinander angestellt oder leicht bombiert. Die Warenbahn W wird beim Laufen über die Profilleiste in den Zwischenraum 34 und auch zu beiden Seiten der Kontaktstreifen geringfügig eingezogen, wodurch der Griff der freien Oberseiten 14 erhöht ist.

## Patentansprüche

1. Profilleiste (1) für eine Warenbahn-Ausbreitwalze mit einem im Querschnitt annähernd C-förmigen, langgestreckten in Längsrichtung der Ausbreitwalze verschiebbaren Grundkörper (4) mit beidseitigen Halteschenkeln (7) zur Festlegung der Profilleiste (1) auf der Walzenachse zugeordneten Stützringen (3), der auf seinem Rücken (28) eine längsverlaufende reibungsaktive elastische Auflage (6) trägt, dadurch gekennzeichnet, daß die Auflage (6) an einem Zwischenträger (5) aus gegenüber der Auflage (6) steiferen Material befestigt ist, und daß der Zwischenträger (5) in Längsrichtung des Grundkörpers (4) auf diesen aufgeschoben und an dessen Rücken (28) und Halteschenkeln (7) durch Klammergriff gehalten ist.

2. Profilleiste nach Anspruch 1, dadurch gekennzeichnet, daß der Klammergriff des Zwischenträgers (5) kraft- und formschlüssig ist, und daß der Kraftschluß durch Abziehen des Zwischenträgers (5) in Längsrichtung des Grundkörpers (4) lösbar ist.

3. Profilleiste nach Anspruch 1 oder 2, dadurch gekennzeichnet, daß der Grundkörper (4) ein Metall-Profil, der Zwischenträger (5) ein Hart-Kunststoff-Profil und die Auflage (6) ein Weich-Kunststoff-Profil ist.

4. Profilleiste nach einem der Ansprüche 1 bis 3, dadurch gekennzeichnet, daß zumindest der Zwischenträger (5) und die Auflage (6) Abschnitte von Endlos-Profilsträngen, vorzugsweise Strangpreßprofilen, sind.

5. Profilleiste nach einem der Ansprüche 1 bis 4, dadurch gekennzeichnet, daß die Auflage (6) mit dem Zwischenträger (5) einstückig hergestellt, vorzugsweise auf ihn aufgeklebt, ist.

6. Profilleiste nach einem der Ansprüche 1 bis 5, dadurch gekennzeichnet, daß die Auflage (6) als Kontaktstreifen (K) in mindestens einer im Zwischenträger (5) vorgesehenen Längsnut (30) formschlüssig eingesetzt und festgelegt ist und mit seiner Oberseite (14) herausragt.

7. Profilleiste nach einem der Ansprüche 1 bis 5, dadurch gekennzeichnet, daß die Auflage (6) von mindestens einem schmalen Kontaktstreifen (K) gebildet ist, der längs der Profilleiste (1) verläuft und mit dem Zwischenträger (5) einstückig, z.B. durch Extrudieren, verbunden ist.

8. Profilleiste nach Anspruch 6 oder 7, dadurch gekennzeichnet, daß die freie Oberseite (14) des Kontaktstreifens (K) eine Strukturierung, beispielsweise eine Riffelung, einen Flor, warzenartige Vorsprünge oder Riefen, aufweist.

9. Profilleiste nach Anspruch 1 oder 3, dadurch gekennzeichnet, daß der Grundkörper (4) im Querschnitt einen geraden Rückenteil (9) und vom Rückenteil (9) über jeweils einen Bogen (8) konvergierend abstehende, gerade Halteschenkel (7) besitzt, deren jeder mit dem Rückenteil (9) einen Winkel (α) von annähernd 60° einschließt.

10. Profilleiste nach einem der Ansprüche 1, 3 oder 9, dadurch gekennzeichnet, daß der Grundkörper (4) mit seinem Rückenteil (9) sich linienförmig auf dem in radialer Richtung konvex gekrümmten Steg (2) des Stützrings (3) abstützt, und die Halteschenkel (7) an der Seitenwand (20) des Stegs (2) in bevorzugt linienförmiger Berührung zur Anlage kommen.

11. Profilleiste nach einem der Ansprüche 9 und 10, dadurch gekennzeichnet, daß der Zwischenträger (5) im Querschnitt einen geraden Steg (12) und über jeweils einen Bogen (11) konvergierend abstehende gerade Klammerschenkel (10) besitzt, die mit dem Quersteg (12) einen Winkel (β) bilden, der kleiner als der Winkel (α) ist.

## Claims

1. A profiled rod (1) for a roller for expanding a product web, with an elongate base body (4) that is displaceable in the longitudinal direction of the expanding roller and approximately C-shaped in cross-section, with holding sides (7) on both sides for mounting the profiled rod (1) on supporting rings (3) assigned to the roller axis, which body carries on its back (28) a friction-active resilient covering (6) extending in the longitudinal direction, characterized in that the covering (6) is mounted on an intermediate support (5) made of a more rigid material as compared with the covering (6), and that the intermediate support (5) is fitted onto the base body (4) in the longitudinal direction of the latter and is held on its back (28) and the holding sides (7) with a clamping grip.

2. A profiled rod according to claim 1, characterized in that the clamping grip_of the intermediate support (5) is formed by a force fit and form fit, and that the force fit can be released by withdrawing the intermediate support (5) in the longitudinal direction of the base body (4).

3. A profiled rod according to claim 1 or 2, characterized in that the base body (4) is a metallic section, the intermediate support (5) a synthetic hard material section and the covering (6) a synthetic soft material section.

4. A profiled rod according to one of claims 1 to 3, characterized in that at least the intermediate support (5) and the covering (6) are sections of continuous profiled castings, preferably extruded profiled sections.

5. A profiled rod according to one of claims 1 to 4, characterized in that the covering (6) is manufactured in one piece with the intermediate support (5) and is preferably bonded thereto.

6. A profiled rod according to one of claims 1 to 5, characterized in that the covering (6) is inserted as a contact strip (K) and secured with a form fit in at least one longitudinal groove (30) provided in the intermediate support (5) and that it projects with its top (14).

7. A profiled rod according to one of claims 1 to 5, characterized in that the covering (6) is formed by at least one narrow contact strip (K) which extends along the profiled rod (1) and is integrally connected to the intermediate support (5), for example, by extrusion.

8. A profiled rod according to claim 6 or 7, characterized in that the free top (14) of the contact strip (K) has a textured shape, for example, a corrugation, a pile, wart-type projections or grooves.

9. A profiled rod according to claim 1 or 3, characterized in that the base body (4) has in cross-section a straight back portion (9) and straight holding sides (7) projecting from the back portion (9) in a convergent direction via one arc (8) respectively, each of which sides forms an angle (α) of approximately 60° with the back portion (9).

10. A profiled rod according to one of claims 1, 3 or 9 characterized in that the base body (4) bears with its back portion (9) in a straight line on the web (2) of the supporting ring (3), which web has a convex curvature in the radial direction, and that holding sides (7) come to bear, preferably in a linear contact, on the side wall (20) of the web (2).

11. A profiled rod according to one of claims 9 and 10, characterized in that the intermediate support (5) has in cross-section a straight web (12) and straight clip sides (10) projecting in a convergent direction via one arc (11) each, which sides form an angle (β) with the transverse web (12) that is smaller than the angle (α).

## Revendications

1. Barre profilée (1) pour un rouleau élargisseur de nappe de tissu, avec un corps de base (4) allongé, à peu près en C en coupe transversale, mobile dans le sens longitudinal du rouleau élargisseur, muni de branches de fixation (7) bilatérales pour la fixation de la barre profilée (1) sur des bagues d'appui (3), associées à l'axe du rouleau, et supportant sur sa partie dorsale (28) une garniture élastique (6) frottante, s'étendant en longueur, caractérisée en ce que la garniture (6) est fixée sur un support intermédiaire (5), composé d'un matériau plus rigide que celui de la garniture (6), et en ce que le support intermédiaire (5) est poussé sur le corps de base (4), dans le sens longitudinal de ce dernier, et est maintenu par pinçage sur la partie dorsale (28) et les branches de fixation (7) de ce corps.

2. Barre profilée suivant la revendication 1, caractérisée en ce que le pinçage du support intermédiaire (5) assure un blocage mécanique et par adhérence, et en ce que l'adhérence peut être supprimée par le retrait du support intermédiaire (5) dans le sens longitudinal du corps de base (4).

3. Barre profilée suivant l'une des revendications 1 et 2, caractérisée en ce que le corps de base (4) est un profilé métallique, le support intermédiaire (5), un profilé de matière plastique rigide, et la garniture (6), un profilé de matière plastique souple.

4. Barre profilée suivant l'une quelconque des revendications 1 à 3, caractérisée en ce que le support intermédiaire (5) et la garniture (6), du moins, sont des sections de barres profilées continues, de profilés extrudés de préférence.

5. Barre profilée suivant l'une quelconque des revendications 1 à 4, caractérisée en ce que la garniture (6) est réalisée d'une seule pièce avec le support intermédiaire (5), est collée sur ce dernier, de préférence.

6. Barre profilée suivant l'une quelconque des revendications 1 à 5, caractérisée en ce que la garniture (6), sous forme de bande de contact (K), est logée et fixée par blocage mécanique dans une rainure longitudinale (30) au moins, prévue dans le support intermédiaire (5), et dépasse par sa surface supérieure (14).

7. Barre profilée suivant l'une quelconque des revendications 1 à 5, caractérisée en ce que la garniture (6) est formée par une étroite bande de contact (K) au moins, qui se situe le long de la barre profilée (1) et est assemblée d'une seule pièce avec le support intermédiaire (5), par extrusion, par exemple.

8. Barre profilée suivant l'une des revendications 6 et 7, caractérisée en ce que la surface libre supérieure (14) de la bande de contact (K) présente une structuration, une cannelure, un poil, des saillies en forme de boutons ou des stries, par exemple.

9. Barre profilée suivant l'une des revendications 1 et 3, caractérisée en ce que le corps de base (4) présente, en coupe transversale, une partie dorsale rectiligne (9) et des branches de fixation (7) rectilignes et convergentes, qui dépassent de la partie (9) par l'intermédiaire d'un coude (8), et dont chacune forme avec la partie dorsale (9) un angle (α) de l'ordre de 60°.

10. Barre profilée suivant l'une quelconque des revendications 1, 3 ou 9, caractérisée en ce que le corps de base (4) s'appuie d'une manière linéaire, par sa partie dorsale (9), sur le profil transversal (2) de la bague d'appui (3), incurvé d'une manière convexe dans le sens radial, les branches de fixation (7) entrant au contact de la paroi latérale (20) du profil transversal (2), en contact linéaire de préférence.

11. Barre profilée suivant l'une quelconque des revendications 9 et 10, caractérisée en ce que le support intermédiaire (5) présente, en coupe transversale, une traverse rectiligne (12) et des branches de retenue rectilignes (10), qui convergent par l'intermédiaire d'un coude (11), et forment avec la traverse (12) un angle (β), inférieur à l'angle (α).
